# EUROPÄISCHE PATENTSCHRIFT

(11) **EP 1 032 796 B1**
(45) Veröffentlichungstag und Bekanntmachung des Hinweises auf die Patenterteilung: **05.06.2002**
(21) Anmeldenummer: 98961214.8
(22) Anmeldetag: 17.11.1998
(51) Int. Cl.: F25D 25/02

(54) **KÜHLGERÄT**
REFRIGERATING DEVICE
APPAREIL REFRIGERANT

(30) Priorität: 19.11.1997 DE 19751309
(43) Veröffentlichungstag der Anmeldung: 06.09.2000
(73) Patentinhaber: BSH Bosch und Siemens Hausgeräte GmbH, 81669 München (DE)
(72) Erfinder: REICHEL, Werner, D-89522 Heidenheim (DE); JANSSEN, Hans-Reinhart, D-89537 Giengen (DE); GÖRZ, Alexander, D-73432 Aalen (DE)
(86) Internationale Anmeldenummer: EP9807375
(87) Internationale Veröffentlichungsnummer: WO9926029

(56) Entgegenhaltungen:
- EP-A- 0 028 559
- EP-A- 0 721 093
- US-A- 2 604 762
- US-A- 3 295 904

## Beschreibung

Die Erfindung betrifft ein Kühlgerät gemäß dem Oberbegriff des Anspruchs 1. Ein solches Gerät ist z.B. aus der EP-A-0 721 093 bekannt.

Bei Kühlgeräten ist es üblich, am Boden ihrer Kühlräume schubladenartige Behälter in Form von sogenannten Gemüseschalen zur Aufnahme von feuchtehaltigem Lagergut, wie Obst und Gemüse oder dergleichen abzustellen. Diese Gemüseschalen sind dabei unterhalb einer geschlossenflächig ausgebildeten Kühlgutablage angeordnet, welche z.B., um eine gewisse Kühlluftzirkulation im Innenraum der Gemüseschale zu erreichen, in einem einen Luftspalt bildenden Abstand über den Schalenrändern angeordnet sind oder verschließbare Lufteintrittsöffnungen aufweisen. Zur Entnahme von in der Gemüseschale eingelagertem Lagergut ist diese zur Schaffung eines Eingriffs in die Gemüseschale ermöglichenden Zugriffsöffnung unter der Kühlgutablage aus dem Kühlraum herauszuziehen. Dies ist nicht nur umständlich, sondern führt bei druckempfindlichem Lagergut, wie beispielsweise Obst, durch den oftmals ruckartig ausgeführten Bewegungsvorgang des Gemüsefachs, zu unangenehmen Druckstellen am Lagergut. Darüber hinaus lassen sich die oftmals nur wegen einer im Rückraum des Kühlgerätes vorgesehenen Verdichternische nur mit einer geringen Behältertiefe ausgestatteten Gemüseschalen aufgrund der damit verbundenen mangelhaften seitlichen Führungseigenschaften beim Bedienungsvorgang nur schlecht handhaben.

Der Erfindung liegt die Aufgabe zugrunde, einen Behälter für ein Kühlgerät gemäß dem Oberbegriff des Anspruches 1 zu verbessern.

Diese Aufgabe wird gemäß der Erfindung durch die Merkmale des Anspruchs 1 gelöst.

Durch die erfindungsgemäße Lösung ist die Möglichkeit geschaffen, den als Gemüseschale dienenden schubladenartigen Behälter be- und entladen zu können, ohne ihn dabei aus seiner Ruheposition bewegen zu müssen. Zudem läßt sich die Abdeckung, insbesondere dann, wenn der oder die Behälter unterhalb der Kühlgutablage vorübergehend nicht zur Einlagerung von Kühlgut genutzt werden sollen, zur Ablage von Kühlgut anwenden, so daß die Ablagefläche innerhalb des Kühlraumes nicht geschmälert ist. Darüber hinaus ist die aufgrund der Behältergeometrie oftmals nur unbequeme Handhabung, durch Herausziehen aus dem Kühlraum, nur dann notwendig, wenn großformatiges Kühlgut, wie Salatköpfe oder dergleichen eingelagert werden sollen.

Gemäß der Erfindung ist vorgesehen, daß die Abdeckung aus transparentem Werkstoff gebildet. ist.

Hierdurch ist auch bei aus opakem Werkstoff gebildetem Behälter der Bedienperson des Kühlgerätes auf einfache Weise die Möglichkeit gegeben, ohne den Behälter aus seiner Ruhestellung bewegen zu müssen, sich einen Überblick über den darin eingelagerten Inhalt zu verschaffen. Ferner ist es auch möglich, die Kühlgutablage aus undurchsichtigem Material zu fertigen, ohne die Möglichkeit der Einsichtnahme in den Behälterraum dadurch wesentlich einzuschränken. Ebenso ermöglicht die transparente Abdeckung die bequeme Einsichtnahme in den Lagerraum des Behälters von oben.

Gemäß der Erfindung ist ebenfalls vorgesehen, daß die Abdeckung aus ihrer Abdeckstellung um eine zumindest annähernd parallel zur Kühlgutablage angeordnete Drehachse in ihre Beschickungsstellung verschwenkbar ist.

Eine derartig ausgebildete Abdeckung läßt sich mit herstellungstechnisch besonders einfach bereitzustellenden Mitteln besonders definiert und leichtgängig bewegen.

Entsprechend einer bevorzugten Ausführungsform des Gegenstandes der Erfindung ist vorgesehen, daß die Drehachse am türseitigen Ende der Kühlgutablage vorgesehen ist.

Hierdurch ist zwischen der Kühlgutablage und der Abdeckung eine Einheit geschaffen, welche sich sowohl im Fertigungsprozeß des Kühlgerätes als auch beim Kunden auf einfache Weise handhaben läßt.

Besonders definiert festgelegt ist die Offenstellung zum Beschicken des Behälters, wenn nach einer nächsten vorteilhaften Ausgestaltung des Gegenstandes der Erfindung vorgesehen ist, daß die Abdeckung in ihrem für den Verschwenkbereich durch Anschläge begrenzt ist.

Nach einer nächsten bevorzugten Ausführungsform des Gegenstandes der Erfindung ist vorgesehen, daß die Abdeckung die halbe Tiefe oder ein Drittel der Tiefe der Kühlgutablage aufweist und zumindest im wesentlichen über deren Breite angeordnet ist.

Durch eine derartige Ausbildung der Abdeckung ist bei einer noch ausreichenden Größe der Kühlgutablage ein ungehindertes Be- und Entladen des Behälters möglich.

Auf besonders einfache Art und Weise läßt sich die Lagertemperatur im Innenraum des Behälters an das jeweils eingelagerte Gut anpassen, wenn nach einer weiteren bevorzugten Ausführungsform des Gegenstandes der Erfindung vorgesehen ist, daß die Kühlgutablage auf ihrer von der Tür abgewandten Seite mit einer einstellbaren Blendenanordnung zur Regulierung der in den Behälter einzudringen vermögenden Kaltluft versehen ist.

Besonders gut einsehbar ist der Behälterinnenraum und somit das dort gelagerte Lagergut, wenn gemäß einer letzten bevorzugten Ausführungsform des Gegenstandes der Erfindung vorgesehen ist, daß der Behälter aus transparentem Material gebildet ist.

Die Erfindung ist in der nachfolgenden Beschreibung anhand eines in der Zeichnung vereinfacht dargestellten Ausführungsbeispieles erläuterter.

Es zeigen:
- Fig. 1: einen Haushalts-Kühlschrank bei geöffneter Tür, mit einem unter einer Kühlgutablage angeordneten schubladenartigen Behälter, dessen Behälteröffnung an seinem türseitigen Abschnitt von einer verschwenkbar an der Kühlgutablage gelagerten Abdeckung abdeckbar ist, in raumbildlicher Ansicht von vorne und
- Fig. 2: in einem vergrößerten Ausschnitt den Haushalts-Kühlschrank im Bereich des unter der Kühlgutablage angeordneten schubladenartigen Behälters, in raumbildlicher Ansicht von vorne.

Gemäß Fig. 1 ist ein als Tischgerät ausgebildeter Haushalts-Kühlschrank 10 gezeigt, dessen mit einer Tür 11 versehenes wärmeisolierendes Gehäuse 12 zusammen mit der geschlossenen Tür 11 einen Kühlraum 13 umschließt. Dieser ist mit einer durch spanlose Formgebung einer Kunststoffplatine erzeugten Innenverkleidung 14 ausgekleidet, welche an ihren Seitenwänden 15 mit an sie einstückig angeformten, in annähernd gleichen Abständen übereinander angeordneten Tragleisten 16 versehen ist. Die Tragleisten 16 dienen zur Abstützung von Kühlgutablagen 17 und 18, welche mit ihren parallel zu den Seitenwänden 15 verlaufenden seitlichen Abschnitten an den Tragleisten 16 aufliegen. Von den Kühlgutablagen 17 und 18 sind die mit 17 bezeichneten Kühlgutablagen beispielsweise aus mit einem Kunststofftragrahmen eingefaßte Glasplatten ausgebildet, deren Auflagefläche bis in den Nahbereich der Zugangsöffnung zum Kühlraum 13 reicht. Im Unterschied dazu ist die Auflagefläche der unterhalb der Kühlgutablagen 17 angeordneten Kühlgutablage 18 hinsichtlich ihrer Ablagentiefe auf 2/3 der Ablagentiefe der Kühlgutablagen 17 verkürzt. Die Kühlgutablage 18 ist an ihrer von der Tür 11 abgewandten Rückseite mit voneinander beabstandeten, ovalen Luftdurchlaßöffnungen 19 versehen, deren längere Ovalseiten parallel zu den seitlichen Abschnitten der Kühlgutablage 18 verlaufen. Zur Veränderung des Öffnungsquerschnitts der Luftdurchlaßöffnungen 15 ist unmittelbar über diesen ein in der Kühlgutablage 18 verschiebbar gelagerter Regelschieber 20 vorgesehen, welcher mit hinsichtlich ihrer Ausrichtung und hinsichtlich ihres Öffnungsquerschnittes an die Luftdurchlaßöffnungen 19 angepaßten Luftdurchlaßöffnungen 21 ausgestattet ist, welche durch die öffnungsfläche der Luftdurchlaßöffnungen 19 entsprechenden Zwischenstege 22 voneinander getrennt sind. Ferner weist der Regelschieber 20 eine Handhabe 23 auf, mit welcher er in Pfeilrichtung bewegbar ist, wobei in den beiden Extremlagen entweder die Luftdurchlaßöffnungen 19 durch die Zwischenstege abgedeckt oder durch die Luftdurchlaßöffnungen 21 freigegeben sind.

Auf ihrer dem Regelschieber 20 gegenüberliegenden Längsseite weist die Kühlgutablage 18 durch die Verlängerung ihrer seitlichen Abschnitte je einen Vorsprung 23 auf, an deren einander zugewandten Innenseiten je eine nicht näher dargestellte Lagerbohrung vorgesehen ist. In diese vermögen zu einer transparent ausgebildeten Abdeckung 24 gehörende Lagerzapfen zur Ausbildung einer Drehachse 25 lagernd einzugreifen, wobei die nicht näher dargestellten Lagerzapfen 27 in einer Aussparung 26 an deren seitlichen Flanken vorgesehen sind und in der Verlängerungslinie der der Kühlgutablage zugewandten Längskante der Abdeckung 24 liegen. Diese ist um ihre Drehachse 25 in Pfeilrichtung in eine Stellung I verschwenkbar, in welcher ihr freier Rand über der Kühlgutablage 18 liegt, wobei ihr Verschwenkwinkel durch das Anschlagen der seitlichen Flanken 27 im Übergangsbereich zwischen dem Vorsprung 23 und der türnahen Längskante der Kühlgutablage 18 begrenzt ist. Die Abdeckung 24 dient zum Abdecken einer zu einem transparent ausgebildeten schubladenartigen Behälter 28 gehörenden Behälteröffnung 29, welche durch die Verkürzung der Tiefe der Kühlgutablage 18 auf 2/3 der Tiefe der Kühlgutablage 17 mit einem Abschnitt gegenüber der türseitigen Längskante der Kühlgutablage 18 einen Überstand bildet, welcher einer Bedienperson ein Be- und Entladen des Behälters 28 mit Kühlgut ermöglicht, ohne den Behälter 28 aus dem Kühlraum 13 ziehen zu müssen. Der Behälter 28 ist an seiner Behälteröffnung 29 mit einem wulstartigen öffnungsrand 30 versehen, welcher bei horizontaler Ruheposition II befindlicher, eine durchgehende Abstellfläche zusammen mit der Kühlgutablage 18 bildender Abdeckung 24 im Abstand zu dieser angeordnet ist. Durch diesen Abstand ist ein Luftspalt 31 zwischen dem Öffnungsrand 30 und der im geschlossenen Zustand befindlichen Abdeckung 24 erzeugt, über welchen die über die Luftdurchlaßöffnungen 19 in den Behälter 28 eindringende Kühlluft wieder entweichen kann. Die Abdeckung 24 ist in ihrer horizontalen Schließ- oder Ruheposition II durch Anschläge 32 gehalten, welche im vorliegenden Fall als Auflagerippen ausgebildet sind, von denen jeweils eine zur Abstützung der seitlichen Ränder der Abdeckung 24 im türnahen Bereich der Seitenwände 15 an der Innenverkleidung 14 vorgesehen ist. Es wäre auch vorstellbar, die Anschläge an der der Kühlgutablage 18 zugewandten Längskante der Abdeckung 24 vorzusehen, wobei die Anschläge 32 in diesem Fall bei geschlossener Abdeckung 24 an der dem Öffnungsrand 30 zugewandten Unterseite der Kühlgutablage 18 angreifen würden.

Entgegen der dargestellten und beschriebenen Ausführungsform der Erfindung ist es auch möglich, daß zwei Behälter unterhalb der Kühlgutablage 18 vorgesehen sind, wobei dann der Überstand eines jeden Behälters entweder getrennt für sich durch eine an der Kühlgutablage 18 gelagerte Abdeckung 24 abdeckbar ist, oder die durch den Überstand der Behälter ergebenden Behälteröffnungen durch eine gemeinsame Abdeckung abgedeckt sind.

## Patentansprüche

1. Kühlgerät (10) mit wenigstens einem innerhalb seines mit einer Tür (11) versehenen wärmeisolierenden Gehäuses (12) angeordnetem Kühlraum (13), innerhalb welchem wenigstens eine zumindest weitestgehend geschlossenflächig ausgebildete Kühlgutablage (18) vorgesehen ist, unterhalb welcher wenigstens ein schubladenartig ausgebildeter Behälter (28) zur Einlagerung von Lagergut, wie beispielsweise Obst, Gemüse oder dergleichen, angeordnet ist, wobei der Behälter mit dem der Tür zugewandten Abschnitt seiner Behälteröffnung (29) gegenüber dem türseitigen Ende der Kühlgutablage übersteht, wobei zumindest der überstehende Abschnitt der Behälteröffnung von einer Abdeckung abgedeckt ist, welche aus Ihrer Abdeckstellung um eine zumindest annähernd parallel zur Kühlgutablage angeordnete Drehachse (25) verschwenkbar ist, **dadurch gekennzeichnet, daß** die Abdeckung (24) aus transparentem Werkstoff gebildet ist und in Abdeckstellung eine durchgehende Abstellfläche zusammen mit der Kühlgutablage (18) bildet.

2. Kühlgerät nach Anspruch 1, **dadurch gekennzeichnet, daß** die Kühlgutablage seitliche Vorsprünge (23) aufweist, an welchen die Abdeckung (24) lagernd unter Bildung der Drehachse (25) einzugreifen vermag.

3. Kühlgerät nach Anspruch 1 oder 2, **dadurch gekennzeichnet, daß** die Drehachse (25) am türseitigen Ende der Kühlgutablage (18) vorgesehen ist.

4. Kühlgerät nach einem der Ansprüche 1 bis 3, **dadurch gekennzeichnet, daß** die Abdeckung (24) in Abdeckstellung mit Abstand zur Behälteröffnung (29) angeordnet ist.

5. Kühlgerät nach einem der Ansprüche 1 bis 4, **dadurch gekennzeichnet, daß** die Abdeckung (24) in ihrem Verschwenkbereich durch Anschläge (27, 32) begrenzt ist.

6. Kühlgerät nach einem der Ansprüche 1 bis 5, **dadurch gekennzeichnet, daß** die Abdeckung (24) die halbe Tiefe oder 1/3 der Tiefe der Kühlgutablage (18) aufweist und zumindest im wesentlichen über deren Breite angeordnet ist.

7. Kühlgerät nach einem der Ansprüche 1 bis 6, **dadurch gekennzeichnet, daß** die Kühlgutablage (18) auf ihrer von der Tür (11) abgewandten Seite mit einer einstellbaren Schieberanordnung (20) zur Regulierung der in den Behälter (28) einzudringen vermögenden Kaltluft versehen ist.

8. Kühlgerät nach Anspruch 1 oder 7, **dadurch gekennzeichnet, daß** der Behälter aus transparentem Material gebildet ist.

## Claims

1. Cooling appliance (10) with at least one cooling chamber (13), which is arranged within its thermally insulating housing (12) provided with a door (11) and within which there is provided at least one cooled stock tray (18), which is constructed to be at least substantially closed in area and below which at least one container (28) of drawer-like construction for the deposit of storage stock, such as, for example fruit, vegetables or the like, is arranged, wherein the container protrudes by the portion, which faces the door, of its container opening (29) relative to the end of the cooled stock tray at the door side, wherein at least the protruding portion of the container opening is covered by a cover which is pivotable from its covering position about an axis (25) of rotation arranged at least approximately parallel to the cooled stock tray, **characterised in that** the cover (24) is formed from transparent material and in the covering setting forms a continuous support surface together with the cooled stock tray (18).

2. Cooling appliance according to claim 1, **characterised in that** the cooled stock tray has lateral projections (23) at which the cover (24) is able to be engaged into in bearing manner with formation of the axis (25) of rotation.

3. Cooling appliance according to claim 1 or 2, **characterised in that** the axis (25) of rotation is provided at the end of the cooled stock tray (18) at the door side.

4. Cooling appliance according to one of claims 1 to 3, **characterised in that** the cover (24) is arranged in the covering position at a spacing from the container opening (29).

5. Cooling appliance according to one of claims 1 to 4, **characterised in that** the cover (24) is limited in its range of pivotation by abutments (27, 32).

6. Cooling appliance according to one of claims 1 to 5, **characterised in that** the cover (24) has half the depth or one third the depth of the cooled stock tray (18) and is arranged at least substantially over the width thereof.

7. Cooling appliance according to one of claims 1 to 6, **characterised in that** the cooled stock tray (18) is provided on its side remote from the door (11) with an adjustable slider arrangement (20) for regulating the cold air able to ingress into the container (28).

8. Cooling appliance according to claim 1 or 7, **characterised in that** the container is made of transparent material.

## Revendications

1. Appareil réfrigérant (10) comprenant au moins un espace frigorifique (13) situé à l'intérieur de son boîtier (12) calorifuge pourvu d'une porte (11), espace à l'intérieur duquel on prévoit au moins une tablette (18) de réception de produits réfrigérés exécutée de manière à avoir, dans la plus grande mesure possible, une surface fermée et sous laquelle est situé au moins un conteneur (28) exécuté à la manière d'un tiroir et destiné au stockage de produits à entreposer, comme par exemple des fruits, des légumes ou autres produits similaires, le conteneur faisant saillie, avec le segment de son ouverture (29) de conteneur tourné vers la porte, par rapport à l'extrémité de la tablette de réception de produits réfrigérés dirigée vers la porte, au moins le segment de l'ouverture de conteneur qui fait saillie étant couvert par un couvercle que l'on peut faire pivoter depuis sa position de couverture autour d'un axe de rotation (25) au moins à peu près parallèle à la tablette de réception de produits réfrigérés, **caractérisé en ce que** le couvercle (24) est formé d'un matériau transparent et forme, dans la position de couverture, une surface de rangement continue avec la tablette (18) de réception de produits réfrigérés.

2. Appareil réfrigérant selon la revendication 1, **caractérisé en ce que** la tablette de réception de produits réfrigérés est pourvue de saillies latérales (23) dans lesquelles le couvercle (24) peut se loger par enclenchement en formant un axe de rotation (25).

3. Appareil réfrigérant selon l'une des revendications 1 ou 2, **caractérisé en ce que** l'axe de rotation (25) est prévu sur l'extrémité de la tablette (18) de réception de produits réfrigérés dirigée vers la porte.

4. Appareil réfrigérant selon l'une des revendications 1 à 3, **caractérisé en ce que** le couvercle (24), en position de couverture, est situé à une distance de l'ouverture (29) du conteneur.

5. Appareil réfrigérant selon l'une des revendications 1 à 4, **caractérisé en ce que** la zone de pivotement du couvercle (24) est limitée par des butées (27, 32).

6. Appareil réfrigérant selon l'une des revendications 1 à 5, **caractérisé en ce que** le couvercle (24) possède la moitié de la profondeur ou le tiers de la profondeur de la tablette (18) de réception de produits réfrigérés et est situé au moins essentiellement sur sa largeur.

7. Appareil réfrigérant selon l'une des revendications 1 à 6, **caractérisé en ce que** la tablette (18) de réception de produits réfrigérés est pourvue, sur son côté éloigné de la porte (11), d'un dispositif à coulisse (20) réglable servant à réguler la pénétration de l'air froid dans le conteneur (28).

8. Appareil réfrigérant selon la revendication 1 ou 7, **caractérisé en ce que** le conteneur est formé d'un matériau transparent.
